# EUROPÄISCHE PATENTSCHRIFT

(11) **EP 0 291 547 B1**
(45) Veröffentlichungstag und Bekanntmachung des Hinweises auf die Patenterteilung: **11.12.1991**
(21) Anmeldenummer: 87107252.6
(22) Anmeldetag: 19.05.1987
(51) Int. Cl.: D01G 1/08

(54) **Reissmaschine**
Breaking machine
Machine de craquage

(43) Veröffentlichungstag der Anmeldung: 23.11.1988
(73) Patentinhaber: Seydel Vermögensverwaltungsgesellschaft mit beschränkter Haftung, D-33617 Bielefeld (DE)
(72) Erfinder: Gilhaus, Konrad,F, Dr.-Ing., D-4800 Bielefeld 14 (DE)
(74) Vertreter: Stenger, Watzke & Ring Patentanwälte

(56) Entgegenhaltungen:
- BE-A- 893 914
- FR-A- 757 025
- FR-A- 1 277 010
- FR-A- 2 301 612
- GB-A- 1 016 860
- US-A- 3 066 357
- US-A- 4 369 622

## Beschreibung

Die Erfindung betrifft eine Reißmaschine zum Reißkonvertieren von Chemiefaserkabeln in Chemiefaserbänder mit einer oder mehreren Verzugszonen, von denen gegebenenfalls eine als Heizzone ausgebildet ist, und einer oder mehreren Reißzonen, wobei die Verzugs- und Reißzonen in zwei Übereinanderliegenden Etagen angeordnet sind und die Kabelführung in den benachbarten Etagen gegenläufig sowie ein Kabeleinzugsgestell zur oberen Etage vorgesehen ist, in der eine Verzugszone angeordnet ist, während in der unteren Etage Reißzonen angeordnet sind, denen eine Abliefereinrichtung für die reißkonvertierten Chemiefaserbänder nachgeordnet ist.

Stapelfasergarne aus Chemiefasern werden primär als endlose Filamente aus Düsen gepreßt. Insbesondere zur Herstellung von Kurzstapelgarnen in der sogenannten Baumwollspinnerei werden die Filamente beim Chemiefaserhersteller auf endliche Längen von beispielsweise 40 mm geschnitten und denn Zu Ballen verpackt. Schließlich werden sie den Spinnereibetrieb der Textilindustrie angeliefert, wo die losen, wirren Fasern Über Ballenöffner, Karden bzw. Krempeln und Strecken zu Faserbändern geordnet und den Spinnmaschinen zur Herstellung von Gernen zugeführt werden. Dieser an der Baumwoll- und Wollverarbeitung orientierte traditionelle Prozeß ist für längere feine Fasern aus Qualitätsgründen ungeeignet.

Auch die Anwendung von Schneidkonvertiermaschinen, bei denen vom Chemiefaserhersteller gelieferte Filamentkabel zwischen Schneidelementen in Faserpakete definierter Länge Übergeführt und anschließend in Bänderform zusammengefaßt werden, ist aus Qualitätsgründen auf bestimmte Rohstoffe und gröbere Fasern beschränkt.

Beim Reißkonvertierprozeß werden die vom Chemiefaserhersteller bereitgestellten endlosen Filamentkabel durch stufenweise Dehnung zerrissen. Der Bandzusammenhalt bleibt dabei uneingeschränkt arhalten, ebenso die ausgezeichnete Faserparallelität der Filamentkabel. Faserverknotungen, wie Noppen und Nissen werden vermieden. Die hohe Qualität der reißkonvertierten Bänder hat neben der Möglichkeit, den insbesondere bei Polyacrylfasern aus der Faserdehnung resultierenden Faserschrumpf gezielt für die Erzeugung besonders voluminöser Garne zu nutzen, zur weiteran Verbreitung des Reißkonvertierprozesses beigetragen.

Zum Reißkonvertieren werden Reißmaschinen verwendet, wie sie beispielsweise aus der DE-OS 36 00 949 bekannt sind und die in Transportrichtung hintereinander verschiedene Verzugs- und Reißzonen für das Verstrecken und das Reißen der Fasern aufweisen. Des Fasermaterial wird dabei auf die gewünschte Länge sowie auf die für die Folgeprozesse erforderliche Faserlängenverteilung gerissen. Zusätzlich sind Heizzonen vorgesehen, die den Faserschrumpf erhöhen. Über ein Einzugsgestell werden die vom Chemiefaserhersteller in Kartons oder Ballen angelieferten Filamentkabel in die Reißmaschine transportiert. Eine Abliefereinrichtung legt die reißkonvertierten Faserbänder in Kannen ab. Da im Folgeprozeß häufig schrumpffähige und ausgeschrumpfte Faserbänder kombiniert werden, besteht die Möglichkeit, die Faserbänder vor der Kannenablage entweder zur Bewahrung des Schrumpfes zu kühlen oder zur Eliminierung des Schrumpfes kontinuierlich einer Sattdampfbehandlung Zu unterziehen. Um Platz zu sparen, wird bei der bekannten Reißkonvertiermaschine die Verarbeitungsfolge platzsparend in mehreren Etagen vorgenommen`

Die bekannte Reißkonvertiermaschine ist in der Lage, Polyacrylkabel mit Filamenttitern von 3,3 dtex bis Zu einem Gesamtvorlagegewicht von 120 ktex sicher zu verarbeiten. Höhere Kabelgewichte sind nur beim Einsatz gröberer Filamenttiter verarbeitbar. Da gröbere Filamenttiter nur für begrenzte Anwendungsbereiche in Frage kommen, ist somit die bekannte Reißkonvertiermaschine generell nicht für die Verarbeitung höherer Kabelgewichte einsetzbar. Dies verhindert aber Rationalisierungsbestrebungen in dem Chemiefaserindustrie, die auf die Erhöhung der Kabelgewichte zielen. Insbesondere bei der Herstellung von Polyacrylnitril-Filamentkabeln nach dem Naßspinnverfahren können dagegen mit relativ geringem technischem Aufwand die Anlagen auf die kostengünstigere Ablieferung größerer Kabelgewichte umgerüstet werden.

Davon ausgehend liegt der Erfindung die Aufgabe zugrunde, die bekannte Reißmaschine zum Reißkonvertieren von Chemiefaserkabeln in Chemiefaserbändern derart weiterzuentwickeln, daß Kabel mit einem höheren Gesamtkabelgewicht verarbeitet werden können, so daß gegebenenfalls die Möglichkeit besteht, mehrere Kabel niedrigen Gewichts gleichzeitig zu verarbeiten.

Die Aufgabe ist erfindungsgemäß dadurch gelöst, daß der Kabeleinzug für die gleichzeitige Verarbeitung von mehreren Kabeln mit einem Gesamtvorlagengewicht von mehr als 120 ktex für die Führung jedes der mehreren Kabel getrennt und unabhängig voneinander, einzeln nebeneinander und/oder Übereinander ausgebildet ist, wofür eine Kabelführungseinrichtung aus einzelnen, quer zur Transportrichtung der Kabel sich erstreckenden, gekrümmten Führungsstangen vorgesehen ist, die jeweils für ein Kabel je ein durch die Krümmung seitlich begrenztes Führungsbett bildet und daß die Gesamtbreite, der Verzugs- und/oder Reißelemante der Verzugs- und/oder Reißzonen für sämtliche zugeführten Kabel > 270 mm beträgt.

Die erfindungsgemäße Reißmaschine hat den Vorteil, daß die Kabel bzw. Bänder auf einer größeren Breite durch die Verarbeitungselemente der Verzugs- und Reißzonen geführt werden können, ohne daß der Verfahrensablauf durch Bündelbrüche und Wickelbildungen gestört wird. Dadurch wird es möglich, entsprechend größere Gesamtkabelgewichte störungsfrei zu verarbeiten, so daß grundsätzlich auch die Möglichkeit eröffnet wird, mehrere Kabel mit niedrigem Gewicht gleichzeitig zu verarbeiten. Es können dabei höhere Klemmkräfte der Druckwalzen der Verzugs-und Reißzonen zur Anwendung kommen. So ist es mittels der erfindungsgemäßen Reißmaschine möglich, beispielsweise die von drei nebeneinander vorgelegten Ballen abgezogenen Kabel im gewünschten Abstand zueinander dem Kabeleinzug zuzuleiten. Insgesamt gesehen bestehen hinsichtlich des verarbeitbaren Kabellängengewichts keinerlei Einschränkungen der Verwertbarkeit für sämtliche heute auf dem Markt bekannten Kabel sowie hinsichtlich der in absehbarer Zukunft zu erwartenden Kabel. Dies wird durch die erfindungsgemäße Reißmaschine ermöglicht, mit der sich je nach den gegebenen Eigenschaften ein bis vier Kabel bei paralleler oder geschichteter Zuführung verarbeiten lassen, wobei ein besonderer Vorzug der vorgeschlagenen Reißkonvertiermaschine in der Möglichkeit liegt, durch Variation des Gesamtverzuges sowohl Kabel mit insgesamt geringerem Vorlagegewicht als auch Kabel mit insgesamt hohem Vorlagegewicht bei hoher Produktionsleistung zu verarbeiten. Hierzu sei lediglich angemerkt, daß nach heutigem Erkenntnisstand bei konventionellen Reißkonvertiermaschinen eine Reduzierung des Verzuges unter den Wert von ca. 4,5 nur in Ausnahmefällen möglich ist. Versuche mit der erfindungsgemäßen Reißkonvertiermaschine haben jedoch gezeigt, daß eine Reduzierung des Verzuges bei niedrigem Kabelvorlagegewicht möglich ist, woraus eine entsprechende Leistungssteigerung resultiert.

In einer bevorzugten Ausgestaltung der erfindungsgemäßen Reißmaschine sind die Verzugs- und Reißzonen in zwei übereinanderliegenden Etagen angeordnet, ist die Kabelführung in den benachbarten Etagen gegenläufig und ist die Zuführung des Kabels zur oberen Etage vorgesehen, in der eine Verzugszone I angeordnet ist, während in der unteren Etage Reißzonen II bis V angeordnet sind. Hierdurch ist eine außerordentlich kompakte Maschinengestaltung erreicht.

Vorzugsweise ist an einer derartigen Reißmaschine vorgesehen, den Kabeleinzug als Vorverzugszone durch mehrfache Umlenkung des Kabels und Anordnung eines Walzentrios mit Omega-Umschlingung aus zwei angetriebenen Unterzylindern und einer Druckwalze hinter dem Kabeleinzug vorzusehen. Zur Erreichung einer stetigen, ruckfreien Prozeßführung beim Maschinenanlauf sowie im Normalbetrieb ist es vorteilhaft, zur Umlenkung des Kabels von der oberen zur unteren Etage vorzusehen, das Kabel über eine entweder in der unteren Etage oder oberen Etage angeordnete Transportgruppe zu führen, die aus zwei Antriebszylindern und einer Druckwalze besteht, wobei die Druckwalze nur mit einem der beiden Antriebszylinder zusammenwirkt.

An die Verzugszone einer Reißmaschine schließt sich eine erste Reißzone, die sogenannte Vorreißzone an. Diese ist vorteilhafterweise durch zwei Antriebszylinder mit einer obenliegenden zugeordneten Druckwalze begrenzt, wobei die Länge der Zone auf einen Wert > 500 mm eingestellt wird. Hierdurch wird erreicht, daß der überwiegende Teil der Fasern in der Vorreißzone gerissen wird, wobei sich eine angenäherte Normalverteilung der Faserlängen zwischen einigen Millimetern und der Länge der Vorreißzone einstellt. Die gewählte Zonenlänge ergibt sich als Optimum unter Berücksichtigung der mit wachsender Zonenlänge reduzierten Reißkräfte (verbunden mit geringeren erforderlichen Klemmkräften im Bereich der die Vorreißzone begrenzenden Walzen) und des mit reduzierter Zonenlänge sich einstellenden besseren Laufverhaltens, d.h. insbesondere Vermeidung von Bündelbrüchen. Durch die obenliegende Anordnung der Druckwalze und die Anwendung von nur zwei Antriebszylindern wird eine besonders kompakte Anordnung erreicht. Die Druckwalze ist hydraulisch belastet. Dieser Ausführungsform kommt aufgrund der hohen übertragbaren Zugkräfte am Ende der Vorreißzone eine zentrale Rolle zu. Wechselnde Zugkräfte aus der Vorreißzone werden an die folgenden Reißzonen nicht weitergegeben. Dabei kann es vorteilhaft sein, eine Schrägführung der Faserbänder zwischen der Vorreißzone und den weiteren Reißzonen gegenüber der Verarbeitungsvorrichtung vorzunehmen, um eine größere Umschlingung der Antriebzylinder zu bewirken und dadurch höhere übertragbare Reibungskräfte sicherzustellen.

Um eine Anpassung der Maschinengröße an die jeweiligen Aufstellgegebenheiten zu ermöglichen, kann es vorteilhaft sein, zumindest eine Verzugs- und/oder Reißzone vertikal anzuordnen. Dabei kann die Vertikalzone vorteilhafterweise oben und unten durch Walzengruppen definiert sein, bei denen zur Vermeidung von Wickelbildungen die Druckwalze nur einen der Unterzylinder tangiert. Der Begriff "vertikal" umfaßt auch eine Schrägführung des Kabels zwischen zwei Etagen.

Grundsätzlich kann der Kabeleinzug in die Reißmaschine aus beliebiger Richtung beschickt werden. Aus räumlichen Gründen ist es jedoch vorteilhaft, auf der Reißmaschine, d.h. oberhalb der Etagen, ein Einzugsgestell zur Zuführung des Kabels mit einer zur obersten Etage gegenläufigen Kabelführung anzuordnen. Dazu kann das Einzugsgestell zu Beginn des Transportweges eine Kabelführungseinrichtung aufweisen, mit der mehrere Kabel getrennt und unabhängig voneinander einzeln nebeneinander und/oder übereinander geführt und den Verzugs- und Reißzonen zuführbar sind.

In einer bevorzugten Ausgestaltung der Kabelführungseinrichtung wird vorgeschlagen, daß diese aus einzelnen, quer zur Transportrichtung der Kabel sich erstreckenden gekrümmten Führungsstangen besteht, die für die Kabel jeweils ein durch die Krümmung seitlich begrenztes Führungsbett bilden. Dadurch ist es auf technisch einfache Weise möglich, die Kabel gezielt zu führen und den Verzugs- und Reißzonen zuzuführen. Insbesondere läßt sich eine derartige Kabelführungseinrichtung bei herkömmlichen Reißkonvertiermaschinen ohne weiteres integrieren, ohne daß es eines zusätzlichen Aufwandes bedarf und ohne daß die Kompaktheit der bekannten Reißkonvertiermaschine verlorengeht.

Vorzugsweise sind die gekrümmten Führungsstangen quer zur Transportrichtung der Kabel verschiebbar angeordnet. Auf diese Weise kann die Kabelführungseinrichtung den jeweiligen Bedürfnissen optimal angepaßt werden, so daß beispielsweise statt einer Führung nebeneinander nach Verschieben der gekrümmten Führungsstangen die Kabel übereinander geführt werden können.

Gemäß einem weiteren Merkmal der Erfindung wird vorgeschlagen, daß vor den gekrümmten Führungsstangen die Kabel um allen Kabeln gemeinsame Führungsstangen umgelenkt sind. Im Zusammenwirken mit den gekrümmten Führungsstangen ergibt sich eine optimale Führung der Kabel, wobei die gemeinsamen Führungsstangen eine Spannung in den Kabeln erzeugen, die sich auf die Führungseigenschaft positiv auswirkt.

Die gemeinsamen Führungsstangen weisen vorzugsweise einen polygonalen Querschnitt auf, wobei sie dreieckig, viereckig oder sechseckig ausgeführt sein können.

In einer bevorzugten Weiterbildung der Erfindung ist hinter der Kabelführungseinrichtung am Einzugsgestell zumindest ein Führungsstangenpaar angeordnet, bei dem die eine Führungsstange gekrümmt ausgebildet ist und für die Kabel jeweils ein durch die Krümmung seitlich begrenztes Führungsbett bildet, das die Kabel nebeneinander und/oder übereinander vereinigt. Durch das Führungsstangenpaar ist es möglich, die Kabel flach nebeneinander bzw. übereinander zu führen und dabei weiter auszubreiten.

Um diese Ausbreitung noch weiter zu verbessern, wird schließlich mit der Erfindung vorgeschlagen, daß die gekrümmte Führungsstange des Führungsstangenpaares in ihrer Lage zum Kabelfluß drehbar ist.

Weitere Einzelheiten, Merkmale und Vorteile ergeben sich aus der nachfolgenden Beschreibung der zugehörigen Zeichnungen, in denen eine bevorzugte Ausführungsform einer erfindungsgemäßen Reißmaschine zum Reißkonvertieren von Kabeln schematisch dargestellt ist. In den Zeichnungen zeigen:
- Fig. 1: eine erste Ausführungsform einer Reißmaschine mit einem eine Kabelführungseinrichtung aufweisenden Einzugsgestell in schematischer Seitenansicht;
- Fig. 2: eine zweite Ausführungsform einer Reißmaschine entsprechend der in Fig. 1;
- Fig. 3: eine Ansicht der Kabelführungseinrichtung des Einzugsgestells der Reißmaschine in Richtung des Transportweges der Kabel;
- Fig. 4: einen Schnitt entlang der Linie IV-IV durch die Kabelführungseinrichtung in Fig. 3.

Die in Fig. 1 dargestellte Reißmaschine dient zum Reißkonvertieren von Kabeln 1, die in Ballen 2 vom Chemiefaserhersteller angeliefert und aus diesen entnommen werden. Bei der Ausführungsform gemäß Fig. 1 ist dargestellt, wie aus insgesamt drei Ballen 2 drei Kabel 1 abgeführt und einem Einzugsgestell 3 zugeführt werden, das oberhalb der eigentlichen Reißmaschine an der Decke hängend angeordnet ist.

Das Einzugsgestell 3 besitzt zu Beginn des Transportweges der Kabel 1 eine Kabelführungseinrichtung 4. Diese ist in den Fig. 3 und 4 vergrößert dargestellt, so daß dort auch die Einzelheiten erkennbar sind.

Die Kabelführungseinrichtung 4 weist zunächst zwei für sämtliche Kabel 1 gemeinsame Führungsstangen 5 mit quadratischem Querschnitt auf, um die herum die drei Kabel 1 gemeinsam S-förmig geführt sind. Diesen beiden Führungsstangen 5 folgen drei gekrümmte Führungsstangen 6. Diese weisen jeweils seitlich nach oben gezogene Krümmungen 7 auf, die ein Führungsbett 8 für die Kabel 1 bilden, wobei jedes einzelne der drei Kabel 1 in einem Führungsbett 8 der gekrümmten Führungsstange 6 verläuft. Die gekrümmten Führungsstangen 6 sind auf Hülsen 9 befestigt, die ihrerseits auf Stangen 10 quer zur Transportrichtung der Kabel 1 verschiebbar sind.

Bei der Anordnung der gekrümmten Führungsstangen 6 gemäß Fig. 3 ist erkennbar, daß insgesamt drei gekrümmte FÜhrungsstangen 6 vorgesehen sind, wobei die untere gekrümmte Führungsstange 6 den Zwischenraum zwischen den oberen beiden gekrümmten Führungsstangen 6 ausfüllt, so daß die abgezogenen drei Kabel 1 nach dem Weitertransport durch das Einzugsgestell 3 nebeneinander verlaufen. Sollen beispielsweise statt dessen vier Kabel 1 der Reißmaschine zugeführt werden, so ist es denkbar, vier gekrümmte Führungsstangen jeweils paarweise übereinander an der Kabelführungseinrichtung 4 vorzusehen, so daß dann die Kabel sowohl nebeneinander als auch übereinander geführt sind.

Um die im Ausführungsbeispiel durch die drei gekrümmten Führungsstangen 6 der Kabelführungseinrichtung 4 drei nebeneinander geführten Kabel 1 flach nebeneinander zu führen und dabei weiter auszubreiten, weist das Einzugsgestell 3 zwei Führungsstangenpaare 11 mit Führungsstangen 11ʹ, 11ʺ auf. Dabei ist die Führungsstange 11ʹ jedes Führungsstangenpaares 11 in ähnlicher Weise wie die gekrümmten Führungsstangen 6 der Kabelführungseinrichtung 4 gekrümmt ausgeführt und in ihrer Lage zum Kabelfluß drehbar, wozu die Führungsstange 11ʹ an einem Arm 12 angeordnet ist, dessen Drehachse in der Achse der anderen Führungsstange 11ʺ des Führungsstangenpaares 11 liegt. Für eine gute Ausbreitung der Kabel 1 mit insgesamt hohem Längengewicht können diese Führungsstangen 11ʹ, 11ʺ eine Länge von beispielsweise 600 mm aufweisen.

Der Einlauf der Kabel 1 in die eigentliche Reißmaschine ist durch zwei aufgrund der auftretenden Kräfte massiv ausgeführte Führungsstangen 13 gekennzeichnet. Für eine letzte Einstellung der Kabelausbreitung ist einer dieser Führungsstangen 13 eine gekrümmte und drehbar ausgeführte weitere Führungsstange 14 zugeordnet. Nach erfolgter mehrfacher Umlenkung wird das vorgedehnte Kabel einem Walzentrio 15 mit Omega-Umschlingung zugeführt. Dieses Walzentrio 15 besteht aus zwei angetriebenen Unterzylindern und einer hydraulisch belasteten Druckwalze.

Dem Walzentrio 15 schließt sich eine Verzugs- und Heizzone I mit einer Heizeinrichtung 16 an, in der das Kabel 1 im thermoplastisch warmen oder kalten Zustand gedehnt, jedoch nicht gerissen wird. Im Hinblick auf das gewünschte Schrumpfvermögen der Fasern werden materialspezifisch unterschiedliche Dehnungswerte und Temperaturen eingestellt. Diese Verzugs- und Heizzone I bildet die obere Etage E1 der Verarbeitung in der Reißmaschine.

Zur Umlenkung in die untere Verarbeitungsebene (Etage E2) wird das Kabel 1 über den Zylinder 17 geführt und über eine Transportgruppe aus zwei Zylindern 18 mit einer zugeordneten Druckwalze 19 in die umgekehrte Verarbeitungsrichtung gelenkt. Dabei sorgt die Druckwalze 19 für eine ruckfreie Prozeßführung beim Maschinenanlauf.

Die Zylinder 18 bilden den Beginn der Vorreißzone II der unteren Etage E2, die in Förderrichtung hinten durch weitere Zylinder 20 mit der zugeordneten Druckwalze 21 begrenzt wird. In dieser Vorreißzone II wird der überwiegende Teil der Fasern gerissen, wobei sich eine angenäherte Normalverteilung der Faserlängen zwischen wenigen Millimetern und der Länge der Vorreißzone II einstellt. Die Länge dieser Vorreißzone II beträgt zweckmäßigerweise mindestens 500 mm. Die gewählte Zonenlänge ergibt sich als Optimum unter Berücksichtigung der mit wachsender Zonenlänge reduzierten Reißkräfte (verbunden mit geringeren erforderlichen Kräften im Bereich der die Vorreißzone II begrenzenden Walzen) und des mit reduzierter Zonenlänge sich einstellenden besseren Laufverhaltens, d.h. insbesondere Vermeidung von Bündelbrüchen. Die Ausführungsform des den Abschluß der Vorreißzone II bildenden Zylinderquadros (Antriebszylinder 20, Zylinder 20ʹ) mit der zugeordneten hydraulisch belasteten Druckwalze 21 kommt aufgrund der hohen übertragbaren Zugkräfte am Ende der Vorreißzone II eine zentrale Rolle zu. Wechselnde Zugkräfte aus der Vorreißzone II werden dabei an die folgende vorreißzone III nicht weitergegeben.

Die Vorreißzone III ist aufgrund des verzugsbedingt geringeren Faserband-Längengewichts und der bereits erfolgten Reißprozesse wesentlich kürzer gestaltet als die Vorreißzone II. Zweckmäßigerweise beträgt die Länge der Vorreißzone III mindestens 200 mm. Eine Schrägführung der Faserbänder gegenüber der Verarbeitungsrichtung erlaubt eine größere Umschlingung der Zylinder 20 für höhere übertragbare Reibungskräfte.

Der Vorreißzone III folgen zwei Reißzonen IV und V. Sie werden begrenzt durch drei Walzentrios 22 aus jeweils zwei Zylindern, denen jeweils eine Druckwalze zugeordnet ist. Die Längen der Reißzonen IV und V sowie die jeweiligen Verzüge dienen zum einen der Einstellung der mittleren Faserlänge, zum anderen der Einstellung der Faserlängenvariation, die gekennzeichnet ist durch den Variationskoeffizienten CV %.

Während durch Einstellung von Verzug und Reißzonenlänge in der Reißzone IV bevorzugt die mittlere Faserlänge beeinflußt wird, kann durch Einstellung der Prozeßbedingungen in der Reißzone V insbesondere die Faserlängenverteilung durch Eliminierung überlanger Fasern beeinflußt werden. Zu diesem Zweck werden in der Reißzone V mindestens doppelt so hohe Verzüge wie in der Reißzone IV angewendet.

Nach Verlassen der Walzentrios 22 wird das Faserband gegebenenfalls nach Durchlaufen eines Bandverflechters 23 über Lieferwalzen 24 einer Dämpfvorrichtung 25 zugeführt. Über ein Kühltransportband 26 mit angeschlossenem Ventilator 27 gelangt das Faserband in eine Kanne 28. Diese Einrichtungen bilden eine Abliefereinrichtung 29 der Reißmaschine.

Die Ausführungsform der Reißmaschine gemäß Fig. 2 unterscheidet sich von der Ausführungsform gemäß Fig. 1 dadurch, daß zwischen der oberen Etage E1 und der unteren Etage E2 die erste Vorreißzone II nicht horizontal, sondern schräg nach unten im wesentlichen vertikal angeordnet ist. Diese erste Vorreißzone II wird durch eine Walzengruppe 30, bestehend aus Antriebszylindern 33 und einer Druckwalze 34, in der oberen Etage E1 und durch eine Walzengruppe 31, bestehend u.a. aus Antriebszylindern 35 und einer Druckwalze 32, in der unteren Etage E2 definiert. Zur Vermeidung von Wickelbildung tangiert die Druckwalze 32 nur einen der Unterzylinder (Antriebszylinder 35) der Walzengruppe 31.

Auch die in Fig. 2 dargestellte Ausführungsform der Reißmaschine besitzt eine Kabelführungseinrichtung 4 entsprechend der in Fig. 1. Allerdings ist sie der Einfachheit halber nicht dargestellt.

In einer nicht dargestellten Ausführungsform einer Reißmaschine kann die erste Vorreißzone II in einer separaten Etage zwischen der unteren Etage E2 und der oberen Etage E1 angeordnet sein.

## Patentansprüche

1. Reißmaschine zum Reißkonvertieren von Chemiefaserkabeln in Chemiefaserbänder
mit einer oder mehreren Verzugszonen (I), von denen gegebenenfalls eine als Heizzone (I) ausgebildet ist, und einer oder mehreren Reißzonen (II bis V), wobei die Verzugs- und Reißzonen (I bis V) in zwei Übereinanderliegenden Etagen (E1,E2) angeordnet sind und die Kabelführung in den benachbarten Etagen (E1,E2) gegenläufig sowie ein Kabeleinzugsgestell (3) zur oberen Etage (E1) vorgesehen ist, in der eine Verzugszone (I) angeordnet ist, während in der unteren Etage (E2) Reißzonen (II bis V) angeordnet sind, denen eine Abliefereinrichtung (29) für die reißkonvertierten Chemiefaserbänder nachgeordnet ist,
**dadurch gekennzeichnet,**
daß der Kabeleinzug für die gleichzeitige Verarbeitung von mehreren kabeln (1) mit einem Gesamtvorlagengewicht von mehr als 120 ktex für die Führung jedes der mehreren Kabel (1) getrennt und unabhängig voneinander, einzeln nebeneinander und/oder übereinander ausgebildet ist, wofür eine Kabelführungseinrichtung (4) aus einzelnen, quer zur Transportrichtung der Kabel (1) sich erstreckenden, gekrümmten Führungsstangen (6) vorgesehen ist, die jeweils für ein Kabel (1) je ein durch die Krümmung (7) seitlich begrenztes Führungsbett (8) bildet, und
daß die Gesamtbreite der Verzugs- und/oder Reißelemente der Verzugs- und/oder Reißzonen (I bis IV) für sämtliche zugeführte Kabel (1) > 270 mm beträgt.

2. Reißmaschine nach Anspruch 1, dadurch gekennzeichnet, daß die gekrümmten Führungsstangen (6) quer zur Transportrichtung der Kabel (1) verschiebbar angeordnet sind.

3. Reißmaschine nach Anspruch 1 oder 2, dadurch gekennzeichnet, daß vor den Führungsstangen (6) die Kabel (1) um allen Kabeln gemeinsame Führungsstangen (5) umgelenkt sind.

4. Reißmaschine nach Anspruch 3, dadurch gekennzeichnet, daß die gemeinsamen Führungsstangen (5) einen polygonalen Querschnitt, vorzugsweise einen drei-, vier- oder sechs-eckigen Querschnitt, aufweisen.

5. Reißmaschine nach einem der Ansprüche 1 bis 4, dadurch gekennzeichnet, daß hinter der Kabelführungseinrichtung (4) am Einzugsgestell (3) zumindest ein Führungsstangenpaar (11) angeordnet ist, bei dem die eine Führungsstange (11') gekrümmt ausgebildet ist und für die Kabel (1) jeweils ein durch die Krümmung seitlich begrenztes Führungsbett gebildet ist, das die nebeneinander und/oder übereinander verlaufenden Kabel (1) vereinigt.

6. Reißmaschine nach Anspruch 5, dadurch gekennzeichnet, daß die gekrümmte Führungsstange (11') des Führungsstangenpaares (11) in ihrer Lage um eine zum Kabelfluß quer verlaufende, horizontale Achse zum Kabelfluß hin drehbar ist.

7. Reißmaschine nach einem der Ansprüche 1 bis 6, dadurch gekennzeichnet, daß das Kabeleinzugsgestell (3) als Vorverzugszone durch mehrfache Umlenkung (bei 11 und 13) des Kabels (1) und Anordnung eines aus zwei angetriebenen Unterzylindern und einer hydraulisch belasteten, obenliegenden Druckwalze bestehenden Walzentrios (15) mit Omega-Umschlingung um die Druckwalze ausgebildet ist, welches hinter dem Kabeleinzugsgestell (3) vorgesehen ist.

8. Reißmaschine nach einen der Ansprüche 1 bis 7, dadurch gekennzeichnet, daß das Kabel (1) zur Umlenkung von der oberen (E1) zur unteren Etage (E2) über eine Transportgruppe geführt ist, die aus zwei Antriebszylindern (18 bzw. 35) und einer Druckwalze (19 bzw. 34) besteht, wobei die Druckwalze (19 bzw. 34) nur mit einem der beiden Antriebszylinder (18 bzw. 33) zusammenwirkt.

9. Reißmaschine nach einem der Ansprüche 1 bis 8, dadurch gekennzeichnet, daß die Vorreißzone (Reißzone II) durch zwei Antriebszylinder (20 bzw. 35) mit einer obenliegend angeordneten Druckwalze (21 bzw. 32) begrenzt ist, wobei die Länge der Vorreißzone (II) auf einen Wert > 500 mm eingestellt ist.

10. Reißmaschine nach einem der Ansprüche 1 bis 9, dadurch gekennzeichnet, daß die Faserbänder zwischen der Vorreißzone (II) und den weiteren Reißzonen (III bis V) gegenüber der Verarbeitungsrichtung schräg geführt sind.

11. Reißmaschine nach einem der Ansprüche 1 bis 10, dadurch gekennzeichnet, daß die Länge der nach der Vorreißzone (II) angeordneten Reißzone (III) mindestens 200 mm und höchstens 1000 mm beträgt und daß die Verzüge in der abschließenden Reißzone (V) mindestens doppelt so hoch gewählt sind, wie in der vorgeordneten Reißzone (IV).

12. Reißmaschine nach einem der Ansprüche 1 bis 11, dadurch gekennzeichnet, daß mindestens eine Vorzugs- und/oder Reißzone vertikal (Fig. 2) angeordnet ist.

13. Reißmaschine nach Anspruch 12, dadurch gekennzeichnet, daß die Vertikalzone oben und unten durch Walzengruppen definiert ist, bei denen die Druckwalze (32 bzw. 34) nur einen der Unterzylinder (35 bzw. 33) tangiert.

14. Reißmaschine nach einem der Ansprüche 1 bis 13, dadurch gekennzeichnet, daß das Kabeleinzugsgestell (3) oberhalb der Etagen (E1,E2) das Kabel (1) mit einer zur obersten Etage (E1) gegenläufigen Kabelführung zuführt.

15. Reißmaschine nach Anspruch 14, dadurch gekennzeichnet, daß das Kabeleinzugsgestell (3) zu Beginn des Transportweges die Kabelführungseinrichtung (4) aufweist, mit der mehrere Kabel (1) getrennt und unabhängig voneinander einzeln nebeneinander und/oder übereinander geführt und den Verzugs- und Reißzonen (I bis V) zuführbar sind.

## Claims

1. A breaking machine for break conversion of chemical fibre tows into chemical fibre slivers, the machine having one or more stretching zones (I), one of which may be a heating zone (I), and one or more breaking zones (II - V), the stretching and breaking zones (I - V) being disposed in two tiers (E1, E2) disposed one above another, the tows being guided to opposite hands in the adjacent tiers (E1, E2), a tow draw-in frame (3) being provided for the top tier (E1) and comprising a stretching zone (I) while the bottom tier (E2) comprises breaking zones (II - V) followed by a delivery facility (29) for the converted slivers, characterised in that the tow draw-in is adapted to simultaneously process a number of tows (1) having a total feed weight of more than 120 ktex and to guide each of the several tows (1) separately and independently of one another, individually adjacent one another and/or one above another, to which end a guide (4) embodied by discrete curved guide rods (6) extending transversely to the direction of tow conveyance is provided, each such guide rod (6) being effected for a tow (1) as a guiding cradle (8) bounded laterally by the curvature (7), and the overall width of the stretching and/or breaking elements of the stretching and/or breaking zones (I - IV) for all the fed tows (1) > 270 mm.

2. A machine according to claim 1, characterised in that the curved guide rods (6) are movable transversely to the direction of tow conveyance.

3. A machine according to claim 1 or 2, characterised in that the tows (1) are deflected before the guide rods (6) around guide rods (5) common to all the tows.

4. A machine according to claim 3, characterised in that the common guide rods (5) are in cross-section polygonal, preferably triangular or rectangular or hexagonal.

5. A machine according to any one of claims 1 to 4, characterised in that at least one guide rod pair (11) is disposed on the draw-in frame (3) after the tow guide (4) and in such frame one guide rod (11') is curved and a guide cradle bounded laterally by the curvature is provided for each tow (1), the cradle combining the tows (1) which extend adjacent one another and/or one above another.

6. A machine according to claim 5, characterised in that the curved guide rod (11') of the guide rod pair (11) is rotatable in its position towards the tow flow around a horizontal axis bending transversely to such flow.

7. A machine according to any of claims 1 to 6, characterised in that the tow draw-in frame (6) is a pre-stretching zone in which the tow (1) is deflected a number of times (at 11 and 13) and which comprises a three-roller unit (15) embodied by two driven bottom rollers and a hyraulically weighted top pressing roller, the tow wrapping in an omegoid shape around the pressing roller, the three-roller unit (15) being disposed after the tow draw-in frame (3).

8. A machine according to any one of claims 1 - 7, characterised in that for deflection from the top tier (E1) to the bottom tier (E2) the tow (1) is guided by way of a conveying unit comprising two driving rollers (18, 35 respectively) and one pressing roller (19 and 34 respectively), the pressing roller (19, 34) cooperating with only one of the two driving rollers (18, 35).

9. A machine according to any of claims 1 to 8, characterised in that a pre-breaking zone (zone II) is bounded by two driving rollers (20, 35 respectively) having a top pressing roller (21 and 32 respectively), the length of the pre-breaking zone (II) being adjusted to > 500 mm.

10. A machine according to any of claims 1 to 9, characterised in that between the pre-breaking zone (II) and the other breaking zones (III - V) the slivers are guided at an inclination to the processing direction.

11. A machine according to any of claims 1 to 10, characterised in that the length of the breaking zone (III) disposed after the pre-breaking zone (II) is at least 200 mm and at most 1000 mm and the stretchings in the final breaking zone (V) are at least twice as great as in the previous breaking zone (IV).

12. A machine according to any of claims 1 to 11, characterised in that at least one stretching and/or breaking zone is arranged vertically (Fig. 2).

13. A machine according to claim 12, characterised in that the vertical zone is defined at the top and at the bottom by roller units in which the respective pressing roller (32, 34) contacts only one of the bottom rollers (35, 33).

14. A machine according to any one of claims 1 - 13, characterised in that the tow draw-in frame (3) feeds the tow (1) above the tiers (E1, E2) in a direction opposite to the direction of tow feed in the top tier (E1).

15. A machine according to claim 14, characterised in that the tow draw-in frame (3) has at the start of the conveying route the tow-guiding facility (4) for guiding a number of tows (1) separately and independently of one another, individually adjacent one another and/or one above another and for supplying them to the stretching and breaking zones (I to V).

## Revendications

1. Machine de craquage pour la conversion par craquage de câbles de fibres chimiques en rubans de fibres chimiques, comportant une ou plusieurs zones d'étirage (I) dont l'une est, le cas échéant, réalisée en tant que zone de chauffage (I), et une ou plusieurs zones de craquage (II à V), les zones d'étirage et de craquage (I à V) étant disposées sur deux étages superposés (E1, E2), le défilement du câble étant prévu selon des sens opposés dans les étages (E1, E2) voisins et un châssis d'introduction de câble (3) est prévu à l'étage supérieur (E1), tandis que dans l'étage inférieur (E2) sont disposées des zones de craquage (II à V) qui sont suivies par un dispositif de sortie (29) pour les bandes de fibres chimiques converties par craquage, caractérisée en ce que l'introducteur de câble est conçu pour le traitement simultané de plusieurs câbles (1) avec un poids total d'alimentation supérieur à 120 ktex, pour le guidage sépare de chacun de ces câbles (1), indépendamment les uns des autres, individuellement les uns à côté des autres et/ou les uns au-dessus des autres, ce pour quoi est prévu un dispositif de guidage des câbles (4) conposé de tiges de guidage cintrées individuelles (6), s'étendant transversalement à la direction de transport des câbles (1), dont chacune constitue, pour chacun des câbles (1), un lit de guidage (8) limité latéralement grâce à la partie cintrée (7), et en ce que la largeur totale des éléments d'étirage et/ou de craquage des zones d'étirage et/ou de craquage (I à IV) est supérieure à 270 mm pour tous les câbles amenés.

2. Machine de craquage selon la revendication 1, caractérisée en ce que les tiges de guidage cintrées (6) sont disposées de manière à pouvoir coullsser transversalement à la direction de transport des câbles (1).

3. Machine de craquage selon la revendication 1 ou 2, caractérisée en ce qu'avant les tiges de guidage cintrées (6), les câbles (1) sont déviés sur des barres de guidage (5) communes à tous les câbles (1).

4. Machine de craquage selon la revendication 3, caractérisée en ce que les barres de guidage communes (5) présentent une section droite polygonale, de préférence à trois, quatre ou six côtés.

5. Machine de craquage selon l'une des revendications 1 à 4, caractérisée en ce qu'à la suite du dispositif de guidage des câbles (4), sur le châssis d'introduction (3), est disposée au moins une paire de tiges de guidage (11) dont l'une des tiges de guidage (11') est cintrée et forme pour les câbles (1) un lit de guidage délimité latéralement par le cintrage, et qui rassemble les câbles (1) défilant côte à côte ou de manière superposée.

6. Machine de craquage selon la revendication 5, caractérisée en ce que la tige de guidage cintrée (11') de la paire de tiges de guidage (11), peut tourner dans sa position par rapport au défilement du câble, autour d'un axe horizontal s'étendant transversalement au défilement du câble.

7. Machine de craquage selon l'une des revendications 1 à 6, caractérisée en ce que le châssis d'introduction de câble (3) est réalisé sous la forme d'une zone de pré-étirage, grâce à un renvoi multiple (en 11 et 13) du câble (1) et à la disposition d'un trio de cylindres (15) composé de deux cylindres inférieurs entraînés et d'un cylindre de pression supérieur chargé hydrauliquement, le passage se faisant par un enroulement en oméga sur le cylindre de pression, et l'ensemble étant prévu à la suite du châssis d'introduction de câble (3).

8. Machine de craquage selon l'une des revendications 1 à 7, caractérisée en ce que pour le renvoi du câble (1) de l'étage supérieur (E1) vers l'étage inférieur (E2), le câble (1) passe sur un ensemble de transport composé de deux cylindres d'entraînement (18 ou 33) et d'un cylindre de pression (19 ou 34), ce dernier (19 ou 34) ne coopérant qu'avec un seul des deux cylindres d'entraînement (18 ou 33).

9. Machine de craquage selon l'une des revendications 1 à 8, caractérisée en ce que la zone de pré-craquage (zone de craquage II) est délimitée par deux cylindres d'entraînement (20 ou 35) comportant un cylindre de pression (21 ou 32) situé au-dessus, la longueur de la zone de pré-craquage (II) étant réglée à une valeur supérieure à 500 mm.

10. Machine de craquage seion l'une des revendications 1 à 9, caractérisée en ce que les bandes de fibres sont guidées de manière inclinée par rapport à la direction de traitement, entre la zone de pré-craquage (II) et les zones de craquage suivantes (III à V).

11. Machine de craquage selon l'une des revendications 1 à l0, caractérisée en ce que la longueur de la zone de craquage (III) située à la suite de la zone de pré-craquage (II) prend une valeur au moins égale à 200 mm et au plus égale à 1000 mm, et en ce que la valeur de l'étirage dans la zone de craquage terminale (V) est choisie de manière à être au moins égale au double de celle de la zone de craquage précédente (IV).

12. Machine de craquage selon l'une des revendications 1 à 11, caractérisée en ce qu'au moins une zone d'étirage et/ou de craquage est disposée verticalement (figure 2).

13. Machine de craquage selon la revendication 12, caractérisée en ce que la zone verticale est définie dans le haut et dans le bas, par des groupes de cylindres dans lesquels le cylindre de pression (32 et 34) ne tangente qu'un des cylindres inférieurs (35 et 33).

14. Machine de craquage selon l'une des revendications 1 à 13, caractérisée en ce qu'au-dessus des étages (E1, E2) le châssis d'introduction de câbles (3) amène le câble (1) selon un défilement de sens opposé à celui de l'étage supérieur (E1).

15. Machine de craquage selon la revendication 14, caractérisée en ce que le châssis d'introduction de câbles (3) comporte au début de la trajectoire de transport, le dispositif de guidage des câbles (4) à l'aide duquel plusieurs câbles (1) peuvent être amenés aux zones d'étirage et de craquage (I à V), en étant guidés séparément et indépendamment, individuellement les uns à côté des autres et/ou les uns au-dessus des autres.
